# EUROPÄISCHE PATENTANMELDUNG

(11) **EP 3 872 399 A1**
(43) Veröffentlichungstag der Anmeldung: **01.09.2021**
(21) Anmeldenummer: 20159631.9
(22) Anmeldetag: 26.02.2020
(51) Int. Cl.: F21V 7/00, F21V 17/06, F21W 131/103, F21Y 103/10, F21Y 115/10

(54) **VERTIKALE BELEUCHTUNGSEINRICHTUNG UND AUSSENBELEUCHTUNGSVORRICHTUNG**

(71) Anmelder: Selux Aktiengesellschaft, 12277 Berlin (DE)
(72) Erfinder: Die Erfindernennung liegt noch nicht vor
(74) Vertreter: Bittner, Thomas L.

(57) **Zusammenfassung**

Die Offenbarung betrifft eine vertikale Beleuchtungseinrichtung (1), mit einem Trägerbauteil (2), welches in Bezug auf eine zu beleuchtende Fläche aufrechtstehend angeordnet ist und sich hierbei in vertikaler Aufbaurichtung erstreckt; einer Lichtquelle (5), die an dem Trägerbauteil (2) angeordnet ist und eine bevorzugte Lichtabstrahlung in horizontaler Richtung aufweist; einem ersten Lichtführungselement (3), welches der Lichtquelle (5) zugeordnet und an dem Trägerbauteil (2) auf einer Seite der Lichtquelle angeordnet ist; und einem zweiten Lichtführungselement (4), welches getrennt von dem ersten Lichtführungselement (3) gebildet sowie ebenso der Lichtquelle (5) zugeordnet ist und an dem Trägerbauteil (2) auf einer Gegenseite der Lichtquelle (5) angeordnet ist. Eine am ersten Lichtführungselement (3) innenseitig gebildet erste Reflektorfläche (6) ist in Bezug auf die vertikale Aufbaurichtung zum zweiten Lichtführungselement (4) hin geneigt und eine am zweiten Lichtführungselement (4) innenseitig gebildete zweite Reflektorfläche (7) ist in Bezug auf eine horizontale Aufbaurichtung, die zur vertikalen Aufbaurichtung quer verläuft, zum ersten Lichtführungselement (3) hin geneigt. Das erste und das zweite Lichtführungselement (4) sind zur Lichtführung zusammenwirkend gemeinsam von einer Reflektoranordnung umfasst, mit der von der Lichtquelle abgegebenes Licht in Bezug auf die vertikale Aufbaurichtung schräg abgestrahlt wird. Weiterhin ist eine Außenbeleuchtungsvorrichtung breitgestellt. (Fig. 1)

## Beschreibung

Die Erfindung betrifft eine vertikale Beleuchtungseinrichtung und eine Außenbeleuchtungsvorrichtung.

### Hintergrund

Vertikale Beleuchtungseinrichtungen werden zum Beispiel zur Außenbeleuchtung eingesetzt, insbesondere in Verbindung mit der Wege- oder Straßenbeleuchtung. Hierbei können nach unten abstrahlende Leuchtenelemente auf, an oder in Laternen montiert werden, um beispielsweise Straßen oder Gehwege von oben auszuleuchten. Um die Lichtleistung des Leuchtmittels effizient zu nutzen, sind unterschiedliche Bauarten von Leuchtenelementen bekannt.

Nach einer Bauart von Laternen strahlt das Leuchtmittel direkt nach unten ab. Die Lichtstärkeverteilung kann mittels eines die Lichtquelle umgebenden Reflektor oder einer Linsenoptik beeinflusst werden. Der Nachteil dieser Bauart liegt darin, dass eine das Leuchtenelement tragende Laterne einen nach unten zur Straße oder zum Weg hin weisenden Abschnitt aufweisen muss, damit die Straße oder der Weg direkt beleuchtet werden können.

Bekannte vertikal abstrahlende Leuchtensysteme sind im Halbkreis oder im Vollkreis um die vertikale Leuchteneinheit gleichförmig leuchtend ausgeführt. Bei diesem Prinzip ist eine Ausleuchtung von horizontalen Bewertungsflächen im Außenraum, wie Wege und Straßen gemäß den gegebenen technischen Normen für die Ausleuchtung solch definierter Bewertungsflächen nicht möglich.

Diffuse im Halb- oder im Vollkreis um die vertikale Lichteinheit abstrahlende Lichteinheit genügen regelmäßig nicht den Entblendungsanforderungen für eine Straßenbeleuchtung, so dass geltende Normen für eine Straßenbeleuchtung mit verschiedenen Verkehrsteilnehmern und sich kreuzenden Verkehrswegen nicht eingehalten werden.

Andere bekannte Ausführungsformen von vertikal abstrahlenden Leuchtensystemen für die Verkehrsbeleuchtung verwenden zentral angeordnete lichtemittierende Strahlungsquellen, umgeben von vertikalen Lamellenkörpern mit diffus matten oder reflektierenden Lamellenoberflächen, die diffus gleichförmig um das vertikale Leuchtenelement abstrahlen, aber die Blendung durch die vertikale Strahlungsquelle reduzieren. Beispiele solcher Ausführungsformen sind Straßenlaternen mit vertikal abstrahlenden Lichtquellen unterschiedlicher Bauform.

Andere Formen zylindrischer oder polygonal geformter vertikaler Leuchtenelemente verwenden vertikal ein- oder mehrstöckige angeordnete horizontal zum Verkehrsweg ausgerichtete Leuchtelemente, bei denen eine der Nutzung des Verkehrsweges entsprechende eine oder mehrere auf den horizontalen Ebenen angeordnete Lichtquellen einfassende Reflektorelemente oder umfassende optische Linsenelemente verwendet werden.

### Zusammenfassung

Aufgabe der Erfindung ist es, eine vertikale Beleuchtungseinrichtung und eine Außenbeleuchtungsvorrichtung zu schaffen, mit denen ein zu beleuchtender Flächenbereich auf verbesserte Art und Weise beleuchtet werden kann.

Zur Lösung ist eine vertikale Beleuchtungseinrichtung nach dem unabhängigen Anspruch 1 geschaffen. Weiterhin ist eine Außenbeleuchtung nach dem nebengeordneten Anspruch 5 vorgesehen. Ausgestaltungen sind Gegenstand von abhängigen Unteransprüchen.

Nach einem Aspekt ist eine vertikale Beleuchtungseinrichtung vorgesehen, die Folgendes aufweist: ein Trägerbauteil, welches in Bezug auf eine zu beleuchtende Fläche aufrechtstehend angeordnet ist und sich hierbei in vertikaler Aufbaurichtung erstreckt; eine Lichtquelle, die an dem Trägerbauteil angeordnet ist und eine bevorzugte Lichtabstrahlung in horizontaler Richtung aufweist; ein erstes Lichtführungselement, welches der Lichtquelle zugeordnet und an dem Trägerbauteil auf einer Seite der Lichtquelle angeordnet ist, wobei eine am ersten Lichtführungselement innenseitig gebildet erste Reflektorfläche in Bezug auf die vertikale Aufbaurichtung zum zweiten Lichtführungselement hin geneigt ist; und ein zweites Lichtführungselement, welches getrennt von dem ersten Lichtführungselement gebildet sowie ebenso der Lichtquelle zugeordnet ist und an dem Trägerbauteil auf einer Gegenseite der Lichtquelle angeordnet ist, wobei eine am zweiten Lichtführungselement innenseitig gebildete zweite Reflektorfläche in Bezug auf eine horizontale Aufbaurichtung, die zur vertikalen Aufbaurichtung quer verläuft, zum ersten Lichtführungselement hin geneigt ist. Das erste und das zweite Lichtführungselement sind zur Lichtführung zusammenwirkend gemeinsam von einer Reflektoranordnung umfasst, mit der von der Lichtquelle abgegebenes Licht in Bezug auf die vertikale Aufbaurichtung schräg abgestrahlt wird.

Nach einem weiteren Aspekt ist eine Außenbeleuchtungsvorrichtung zum Beleuchten einer Bodenfläche im Außenbereich mit der vertikalen Beleuchtungseinrichtung vorgesehen.

Bei der vertikalen Beleuchtungseinrichtung kann die Reflektoranordnung aus dem ersten und dem zweiten Lichtführungselement bestehen.

Das erste Lichtführungselement lenkt von der Lichtquelle in der bevorzugten Abstrahlrichtung horizontal abgegebenes Licht um, insbesondere in Richtung des zweiten Lichtführungselements. Die Lichtführung erfolgt bei dem ersten und dem zweiten Lichtführungselement insbesondere aufgrund von Lichtreflexion.

An dem Trägerbauteil können der Lichtquelle zugeordnete Bauelemente angeordnet sein, beispielsweise eine der Lichtquelle zugeordnete Kühleinrichtung, zum Beispiel ein Kühlkörper. Auch können alternativ oder ergänzend an dem Trägerbauteil andere Beschaltungselemente angeordnet sein. Auch elektrische Anschlüsse können am Trägerbauteil aufgenommen sein. Das Trägerbauteil kann mit einer Platine gebildet sein, auf der Schaltungselemente und die Lichtquelle angeordnet sind.

Als Lichtquelle können zum Beispiel ein oder mehrere lichtemittierende Dioden zum Einsatz kommen. Allgemein kann eine Lichtquelle verwendet werden, die das erzeugte Licht überwiegend oder im Wesentlich vollständig in der bevorzugte Lichtabstrahlungsrichtung abgibt.

Die Reflektorflächen können mit unterschiedlichen Oberflächenstrukturierungen versehen sein, was ein Herrichten der Reflektorflächen zum Beispiel für bevorzugte Reflexionsrichtungen ermöglicht. In einer Ausgestaltung kann vorgesehen sein, dass auf den Reflektorflächen eine Oberflächenstrukturierung mit einer Wabenstruktur ausgebildet ist.

Das zweite Lichtführungselement kann in Blickrichtung von vorn auf das Trägerbauteil die Lichtquelle teilweise oder im Wesentlichen vollständig verdeckend angeordnet sein. Hiermit ist in der Blickrichtung von vorn auf das Trägerbauteil ein Blendschutzelement ausgebildet.

Die zweite Reflektorfläche kann in Bezug auf die horizontale Aufbaurichtung mit einem Winkel von etwa 30 Grad bis etwa 60 Grad zum ersten Lichtführungselement hin geneigt sein, alternativ mit einem Winkel von etwa 40 Grad bis etwa 50 Grad. In einer Ausgestaltung kann der Winkel etwa 45 Grad betragen.

Die erste Reflektorfläche kann in Bezug auf die vertikale Aufbaurichtung mit einem Winkel von etwa 10 Grad bis etwa 40 Grad zum zweiten Lichtführungselement hin geneigt sein, alternativ mit einem Winkel von etwa 20 Grad bis etwa 30 Grad.

Die erste Reflektorfläche kann als eine im Wesentlichen flache Reflektorfläche mit geringer Flächenkrümmung ausgebildet sein. Bei dieser oder anderen Ausgestaltungen kann die erste Reflektorfläche insgesamt eine eckige Form aufweisen, zum Beispiel viereckig ausgebildet sein. Innerhalb der ersten Reflektorfläche können Reflektorteilflächen vorgesehen sein, die ihrerseits eine eckige Flächenform aufweisen, zum Beispiel eine viereckige Flächenform.

Die erste Reflektorfläche kann hochreflektierende Flächenabschnitte und mindestens ein Reflektorelement mit diffus reflektierender Oberfläche aufweisen.

Das Reflektorelement kann von der ersten Reflektorfläche vorstehend ausgebildet sein. Das Reflektorelement kann im Querschnitt mit einer flachen Bauform gebildet sein. Die diffus reflektierenden Oberflächen können an dem Reflektorelement auf gegenüberliegenden Flachseiten ausgebildet sein. Das Reflektorelement kann mit einem Querschnitt gebildet sein, der sich in Richtung von der Reflektorfläche weg verjüngt. Die Querschnittsfläche kann zum Beispiel im Wesentlichen dreieckförmig sein. Das Reflektorelement kann sich in der vertikalen Aufbaurichtung im Wesentlichen über die gesamte Breite der ersten Reflektorfläche erstrecken. In einem in Bezug auf die Lichtquelle proximalen Endbereich des Reflektorelements kann eine randseitige Ausnehmung vorgesehen sein, wahlweise der Lichtquelle gegenüberliegend.

Das Reflektorelement kann auf der ersten Reflektorfläche benachbarte hochreflektierende Flächenabschnitte voneinander separierend oder trennend gebildet sein.

An der zweiten Reflektorfläche kann randseitig ein seitlicher Blendschutz ausgebildet sein. Der randseitige Blendschutz sorgt für eine Endblendung in Blickrichtung von der Seite auf die vertikale Beleuchtungseinrichtung. Der seitliche Blendschutz kann ein oder beidseitig mit einem jeweiligen Wandabschnitt gebildet sein, der in Bezug auf die zweite Reflektorfläche aufrecht- oder vorstehend angeordnet ist. Auf einer Innenseite, die der zweiten Reflektorfläche zugewandt ist, kann der seitliche Blendschutz eine lichtreflektierende Oberfläche aufweisen. Das Reflexionsverhalten im Bereich des seitlichen Blendschutzes kann gleich dem Reflexionsverhalten im Bereich der zweiten Reflektorfläche oder verschieden hiervon sein. Beispielsweise kann eine diffuse Reflexion an dem seitlichen Blendschutz vorgesehen sein, wohingegen die zweite Reflektorfläche bei dieser oder anderen Ausführungsformen hochreflektierend ist.

Der Lichtquelle kann eine Linseneinrichtung oder -optik zugeordnet sein, welche eingerichtet ist, Licht zu führen, welches von der Lichtquelles seitlich und nicht in der Richtung bevorzugter Lichtabstrahlung abgegeben wird. Die Linseneinrichtung kann eingerichtet sein, dass von der Linseneinrichtung von der Lichtquelle empfangene Licht auf die erste Reflektorfläche zu leiten oder zu führen.

Die Linseneinrichtung kann die Lichtquelle mehrseitig umgreifend angeordnet sein. Ein lichtleitender oder -führender Abschnitt der Linseneinrichtung kann hierbei halbkreisförmig ausgebildet sein. Die Linseneinrichtung kann insgesamt eine U-Form aufweisen, wobei hierbei und in anderen Ausführungsformen die Linseneinrichtung neben dem lichtleitenden Abschnitt ein Montageteil aufweisen kann. In dem Montageteil können Ausnehmungen vorgesehen sein, die zur Aufnahme von Befestigungsmitteln dienen, um die Linseneinrichtung bei der vertikalen Beleuchtungseinrichtung zu montieren.

Ein in Bezug auf das Trägerbauteil distaler Endabschnitt des zweiten Lichtführungselements kann gegenüber der ersten Reflektorfläche nach vorn überstehen. Mit Blickrichtung von der Seite auf die vertikale Beleuchtungseinrichtung kann das zweite Lichtführungselement so einen Überstand oder eine Dacheinrichtung für die erste Reflektorfläche bilden, wodurch beim Einsatz der vertikalen Beleuchtungseinrichtung zum Beispiel nachteilige Witterungseinflüsse auf die erste Reflektorfläche behindert oder ganz vermieden sind.

Das zweite Lichtführungselement kann an einem in Bezug auf das Trägerbauteil distalen Rand einen vorspringenden Randabschnitt aufweisen, welcher der Lichtquelle gegenüberliegend angeordnet ist. Hierdurch ist ein ergänzender oder alternativer Blendschutz gebildet. Der vorspringende Randabschnitt kann in einem in Bezug auf das zweite Lichtführungselement distalen Endbereich sich verjüngend ausgeführt sein.

An dem Trägerbauteil kann in einer sich in der vertikalen Aufbaurichtung erstreckenden gestapelten Anordnung mindestens eine weitere Lichtquelle mit einer zugeordneten weiteren Reflektoranordnung angeordnet sein, welche der Reflektoranordnung mit dem ersten und dem zweiten Lichtführungselement entsprechend ausgebildet ist. An dem aufrechtstehenden Trägerbauteil sind hierbei übereinander mehrere Lichtquellen mit jeweils zugeordneter Anordnung von Lichtführungselementen gebildet. Die Reflektoranordnungen können ausgerichtet sein, im Bereich einer auszuleuchtenden Fläche jeweils zueinander benachbarte Teilflächen auszuleuchten, so dass die zu beleuchtende Gesamtfläche mit Hilfe der Anordnung von Lichtquellen und zugeordneten Reflektoranordnungen beleuchtet wird. Alternativ beleuchten mehrere Lichtquellen mit zugeordneter Reflektoranordnung die gleiche zu beleuchtende (Teil-)Fläche. Die mehreren Lichtquellen mit zugeordneter Reflektoranordnung können an dem Trägerbauteil unmittelbar benachbart zueinander angeordnet sein, wodurch die jeweiligen ersten Reflektorflächen eine wandförmige Anordnung von ersten Reflektorflächen bilden. Die Teilflächen des Bandes sind getrennt durch das jeweils zugeordnete zweite Lichtführungselement.

### Beschreibung von Ausführunqsbeispielen

Im Folgenden werden weitere Ausführungsbeispiele unter Bezugnahme auf Figuren einer Zeichnung näher erläutert. In den Figuren zeigen:
- Fig. 1: eine schematische perspektivische Darstellung einer vertikalen Beleuchtungseinrichtung;
- Fig. 2: eine schematische Darstellung der vertikalen Beleuchtungseinrichtung aus Fig. 1 von vorn;
- Fig. 3: eine schematische Darstellung der vertikalen Beleuchtungseinrichtung aus Fig. 1 von der Seite,
- Fig. 4: eine schematische Darstellung eines ersten Lichtführungselements einer vertikalen Beleuchtungseinrichtung;
- Fig. 5: eine schematische perspektivische Darstellung eines zweiten Lichtführungselements der vertikalen Beleuchtungseinrichtung;
- Fig. 6: eine schematische Darstellung einer Lichtabsorbereinrichtung;
- Fig. 7: eine schematische perspektivische Darstellung einer Linseneinrichtung;
- Fig. 8: eine schematische Darstellung eines Trägerbauteils für die vertikale Beleuchtungseinrichtung und
- Fig. 9: eine schematische Darstellung einer vertikalen Beleuchtungseinrichtung, bei der mehrere Lichtquellen mit jeweils zugeordneter Reflektoranordnung übereinander gestapelt angeordnet sind.

Fig. 1 zeigt eine schematische perspektivische Darstellung einer vertikalen Beleuchtungseinrichtung 1, bei der an einem Trägerbauteil 2 ein erstes Lichtführungselement 3 und ein zweites Lichtführungselement 4 montiert sind, die jeweils einer Lichtquelle 5 zugeordnet sind. Bei der Lichtquelle 5 kann es sich beispielsweise um eine lichtemittierende Diode (LED) oder eine LED-Anordnung mit mehreren LEDs handeln. Bei der Montage der vertikalen Beleuchtungseinrichtung 1 ist das Trägerbauteil 2 in Bezug auf eine zu beleuchtende Fläche, zum Beispiel eine Bodenfläche wie Weg- oder Straßenabschnitt, aufrechtstehend in einer vertikalen Aufbaurichtung angeordnet (vgl. auch Beispiel Fig. 9 unten).

Die Lichtquelle 5 weist eine bevorzugte Abstrahlrichtung für das erzeugt Licht quer zur vertikalen Aufbaurichtung auf, also in einer im Wesentlichen horizontalen Aufbaurichtung.

Das von der Lichtquelle bevorzugt in horizontaler Aufbaurichtung abgegebene Licht wird mit Hilfe einer ersten Reflektorfläche 6 an dem ersten Lichtführungselement 3 und einer zweiten Reflektorfläche 7 an dem zweiten Lichtführungselement 4 geleitet und geführt, derart, dass eine Lichtabgabe schräg zur vertikalen Aufbaurichtung erfolgt, insbesondere zu einer unterhalb der vertikalen Beleuchtungseinrichtung 1 angeordneten Bodenfläche hin. Hierbei wirken die erste und die zweite Reflektorfläche 6, 7 als Reflektoranordnung zusammen, wobei wahlweise weitere Reflektorelemente (nicht dargestellt) vorgesehen sein können. Insbesondere wird das von der Lichtquelle 5 bevorzugt in der horizontalen Aufbaurichtung abgegebene Licht mittels der zweiten Reflektorfläche 7 zur ersten Reflektorfläche 6 hin umgelenkt, um von dort dann schräg nach unten abgestrahlt zu werden.

In den Fig. 2 und 3 ist die vertikale Beleuchtungseinrichtung 1 von vorn und von der Seite gezeigt. Insbesondere aus Fig. 3 ergibt sich, dass bei dem zweiten Lichtführungselement 4 ein in Bezug auf das Trägerbauteil 2 distaler Abschnitt 8 gegenüber der ersten Reflektorfläche 6 nach vorn übersteht (linke Seite in Fig. 3). Das zweite Lichtführungselement 4 bildet so eine Schutzeinrichtung für die erste Reflektorfläche 6, insbesondere gegen Witterungseinflüsse, beispielsweise Regen von oben.

Die zweite Reflektorfläche 7 am zweiten Lichtführungselement 4 ist in Bezug auf die vertikale Aufbaurichtung zur ersten Reflektorfläche 6 hin geneigt. Die erste Reflektorfläche 6 ist ihrerseits in Bezug auf die vertikale Aufbaurichtung (und auch in Bezug auf die horizontale Aufbaurichtung) zur zweiten Reflektorfläche hin geneigt.

Der Lichtquelle 5 ist gemäß Fig. 1 eine Linseneinrichtung oder -optik 9 zugeordnet, derart, dass Licht, welches von der Lichtquelle 5 seitlich, also nicht in der bevorzugten horizontalen Abstrahlrichtung abgegeben wird, mit Hilfe der Linseneinrichtung 9 zur ersten Reflektorfläche 6 hin geleitet wird. Die Linseneinrichtung 9, welche in Fig. 7 weiter im Detail gezeigt ist, dient damit einerseits einer Optimierung der Lichtausbeute betreffend das von der Lichtquelle 5 abgegebene Licht, und andererseits ist mit der Linseneinrichtung 9 ein Blendschutz ausgebildet, da die Linseneinrichtung 9 zum Beispiel in der Blickrichtung von unten in Längsrichtung des Trägerbauteil 2 die Lichtquelle 5 zumindest teilweise verdeckt.

Gemäß Fig. 7 weist die Linseneinrichtung 9 einen Linsenabschnitt 9a sowie einen hiermit einstückig verbundenen Montageabschnitt 9b auf, in welchem Montageöffnungen 9c vorgesehen sind. Bei der Montage der Linseneinrichtung 9 an den Trägerbauteil 2 können in die Montageöffnungen 9c Befestigungsmittel eingeführt werden, beispielsweise Schrauben. Die Linseneinrichtung 9 kann aus einem Kunststoffmaterial hergestellt sein. In der gezeigten Ausführungsform verfügt die Linseneinrichtung 9 über eine U-Form und umgibt die Lichtquelle 5 so mehrseitig, wobei der die lichtleitende Funktion ausbildende Linsenabschnitt 9a in Halbkreisform auf einer Vorderseite angeordnet ist.

Bei der vertikalen Beleuchtungseinrichtung 1 sind in der dargestellten Ausführungsform das erste und das zweite Lichtführungselement 3, 4 als separate Bauteile an dem Trägerbauteil 2 montiert.

Fig. 4 und 5 zeigen das erste und das zweite Lichtführungselement 3, 4 jeweils als Einzelbauteil. Gemäß Fig. 4 weist das erste Lichtführungselement 3 benachbarte Flächenabschnitte 10, 11 auf, die mit einer hochreflektierenden Oberfläche versehen sind, wobei in der dargestellten Ausführungsform beispielhaft eine Oberflächenstrukturierung 12 mit einer Wabenform vorgesehen ist. Die Flächenabschnitte 10, 11 voneinander trennend ist ein Reflektorelement 13 vorgesehen, welches mit einem Wandabschnitt 14 gebildet ist, der von der ersten Reflektorfläche 6 vorsteht. Mit dem Reflektorelement 13 ist eine Lichtweiche bereitgestellt, wobei Oberflächenabschnitte des Wandabschnitts 14 mit einer diffus reflektierenden Oberfläche versehen sind. In einem in Bezug auf das Trägerbauteil 2 proximalen Endabschnitt 15 ist eine Ausnehmung 16 vorgesehen.

Seitlich der Flächenabschnitte 10, 11 mit hochreflektierender Oberfläche sind Wandabschnitte 17, 18 als Teil eines Gehäuses des ersten Lichtführungselements 3 vorgesehen. Ausnehmungen 19 dienen zur Aufnahme von Befestigungsmitteln bei der Montage des ersten Lichtführungselements 3 an den Trägerbauteil 2.

Das zweite Lichtführungselement 4 weist gemäß Fig. 5 eine hochreflektierende Oberfläche 20 auf, die bei dem gezeigten Ausführungsbeispiel ebenso mit einer wabenförmigen Oberflächenstrukturierung versehen ist. In anderen Ausführungsformen kann die Wabenstrukturierung entfallen oder mit einer anderen geometrischen Form ausgeführt sein. In einem in Bezug auf das Trägerbauteil 2 distalen Bereich 21 ist ein vorspringender Randabschnitt 22 vorgesehen, der in dem gezeigten Ausführungsbeispiel im Wesentlichen mittig und mit einer sich verjüngenden Flächenform ausgebildet ist. Mit dem vorspringenden Randabschnitt 22 ist ein (ergänzender) Blendschutz in Blickrichtung von vorn auf die vertikale Beleuchtungseinrichtung 1 ausgebildet (vgl. auch Fig. 1).

Weiterhin sind an dem zweiten Lichtführungselement 4 seitliche Wandabschnitte 23, 24 vorgesehen, die als seitlicher Blendschutz dienen und innenseitig wahlweise eine Licht reflektierende Oberfläche aufweisen, zum Beispiel diffus reflektierend sind.

Auf dem zweiten Lichtführungselement 4 ist eine Aufnahme 25 für einen Lichtabsorber 26 vorgesehen.

Fig. 6 zeigt den (oberen) Lichtabsorber 26 mit einer lichtabsorbierenden Oberfläche 27 sowie mechanischen Verbindungselementen 28. Bei der vertikalen Beleuchtungseinrichtung 1 ist der Lichtabsorber 26 auf dem zweiten Lichtführungselement 4 angeordnet (vgl. Fig. 1).

In Fig. 8 ist eine Ausführung des Trägerbauteils 2 gezeigt, bei der entlang der Längserstreckung des Trägerbauteils 2 mehreren Lichtquellen 30 beabstandet voneinander angeordnet sind. Vergleichbar sind entlang des Trägerbauteils 2 Montageöffnungen 31 vorgesehen. In einem unteren Endbereich 32 ist eine elektrische Verbindungsklemme 33 angeordnet.

Mit Hilfe des Trägerbauteils 2 aus Fig. 8 kann eine vertikale Beleuchtungseinrichtung gemäß Fig. 9 hergestellt werden, bei der entlang des Trägerbauteils 2 in vertikaler Aufbaueinrichtung übereinander mehrere Lichtquellen 5 mit jeweils zugeordneter Reflektoranordnung angeordnet sind, so dass sich eine (aufrechtstehende) bandförmige Anordnung 40 von ersten Reflektorflächen 6 ergibt, wobei zwischen benachbarten ersten Reflektorflächen 6 das zweite Lichtführungselement 4 mit aufgesetztem Lichtabsorber 26 angeordnet ist.

Die in der vorstehenden Beschreibung, den Ansprüchen sowie der Zeichnung offenbarten Merkmale können sowohl einzeln als auch in beliebiger Kombination für die Verwirklichung der verschiedenen Ausführungen von Bedeutung sein.

### Bezugszeichenliste

- 1: vertikale Beleuchtungseinrichtung
- 2: Trägerbauteil
- 3: erstes Lichtführungselement
- 4: zweites Lichtführungselement
- 5: Lichtquelle
- 6: erste Reflektorfläche
- 7: zweite Reflektorfläche
- 8: distaler Abschnitt
- 9: Linseneinrichtung
- 10, 11: benachbarte Flächenabschnitte
- 12: Oberflächenstrukturierung
- 13: Reflektorelement
- 14: Wandabschnitt
- 15: proximaler Endabschnitt
- 16: Ausnehmung
- 17, 18: Wandabschnitte
- 19: Ausnehmung
- 20: hochreflektierende Oberfläche
- 21: distaler Bereich
- 22: vorspringender Randabschnitt
- 23, 24: seitliche Wandabschnitte
- 25: Aufnahme
- 26: Lichtabsorber
- 27: lichtabsorbierende Oberfläche
- 28: mechanische Verbindungselemente
- 30: Lichtquellen
- 31: Montageöffnungen
- 32: unterer Endbereich
- 33: elektrische Verbindungsklemme
- 40: bandförmige Anordnung

## Patentansprüche

1. Vertikale Beleuchtungseinrichtung (1), mit:
- einem Trägerbauteil (2), welches in Bezug auf eine zu beleuchtende Fläche aufrechtstehend angeordnet ist und sich hierbei in vertikaler Aufbaurichtung erstreckt;
- einer Lichtquelle (5), die an dem Trägerbauteil (2) angeordnet ist und eine bevorzugte Lichtabstrahlung in horizontaler Richtung aufweist;
- einem ersten Lichtführungselement (3), welches der Lichtquelle (5) zugeordnet und an dem Trägerbauteil (2) auf einer Seite der Lichtquelle angeordnet ist; und
- einem zweiten Lichtführungselement (4), welches getrennt von dem ersten Lichtführungselement (3) gebildet sowie ebenso der Lichtquelle (5) zugeordnet ist und an dem Trägerbauteil (2) auf einer Gegenseite der Lichtquelle (5) angeordnet ist, wobei
- eine am ersten Lichtführungselement (3) innenseitig gebildet erste Reflektorfläche (6) in Bezug auf die vertikale Aufbaurichtung zum zweiten Lichtführungselement (4) hin geneigt ist und
- eine am zweiten Lichtführungselement (4) innenseitig gebildete zweite Reflektorfläche (7) in Bezug auf eine horizontale Aufbaurichtung, die zur vertikalen Aufbaurichtung quer verläuft, zum ersten Lichtführungselement (3) hin geneigt ist;
wobei das erste und das zweite Lichtführungselement (4) zur Lichtführung zusammenwirkend gemeinsam von einer Reflektoranordnung umfasst sind, mit der von der Lichtquelle abgegebenes Licht in Bezug auf die vertikale Aufbaurichtung schräg abgestrahlt wird.

2. Vertikale Beleuchtungseinrichtung (1) nach Anspruch 1, **dadurch gekennzeichnet, dass** das zweite Lichtführungselement (4) in Blickrichtung von vorn auf das Trägerbauteil (2) die Lichtquelle (5) wenigstens teilweise verdeckend angeordnet ist.

3. Vertikale Beleuchtungseinrichtung (1) nach Anspruch 1 oder 2, **dadurch gekennzeichnet, dass** die zweite Reflektorfläche (7) in Bezug auf die horizontale Aufbaurichtung mit einem Winkel von etwa 30 Grad bis etwa 60 Grad zum ersten Lichtführungselement (3) hin geneigt ist, alternativ mit einem Winkel von etwa 40 Grad bis etwa 50 Grad.

4. Vertikale Beleuchtungseinrichtung (1) nach mindestens einem der vorangehenden Ansprüche, **dadurch gekennzeichnet, dass** die erste Reflektorfläche (6) in Bezug auf die vertikale Aufbaurichtung mit einem Winkel von etwa 10 Grad bis etwa 40 Grad zum zweiten Lichtführungselement (4) hin geneigt ist, alternativ mit einem Winkel von etwa 20 Grad bis etwa 30 Grad.

5. Vertikale Beleuchtungseinrichtung (1) nach mindestens einem der vorangehenden Ansprüche, **dadurch gekennzeichnet, dass** die erste Reflektorfläche (6) als eine im Wesentlichen flache Reflektorfläche mit geringer Flächenkrümmung ausgebildet ist.

6. Vertikale Beleuchtungseinrichtung (1) nach mindestens einem der vorangehenden Ansprüche, **dadurch gekennzeichnet, dass** die erste Reflektorfläche (6) hochreflektierende Flächenabschnitte (10, 11) und mindestens ein Reflektorelement (12) mit diffus reflektierender Oberfläche aufweist.

7. Vertikale Beleuchtungseinrichtung (1) nach Anspruch 6, **dadurch gekennzeichnet, dass** das Reflektorelement (12) von der ersten Reflektorfläche (6) vorstehend ausgebildet ist.

8. Vertikale Beleuchtungseinrichtung (1) nach Anspruch 6 oder 7, **dadurch gekennzeichnet, dass** das Reflektorelement (12) auf der ersten Reflektorfläche (6) benachbarte hochreflektierende Flächenabschnitte (10, 11) voneinander separierend gebildet ist.

9. Vertikale Beleuchtungseinrichtung (1) nach mindestens einem der vorangehenden Ansprüche, **dadurch gekennzeichnet, dass** an der zweiten Reflektorfläche (7) randseitig ein seitliche Blendschutz ausgebildet ist.

10. Vertikale Beleuchtungseinrichtung (1) nach mindestens einem der vorangehenden Ansprüche, **dadurch gekennzeichnet, dass** der Lichtquelle (5) eine Linseneinrichtung (9) zugeordnet ist, welche eingerichtet ist, Licht zu führen, welches von der Lichtquelle (5) seitlich und nicht in der Richtung bevorzugter Lichtabstrahlung abgegeben wird.

11. Vertikale Beleuchtungseinrichtung (1) nach Anspruch 10, **dadurch gekennzeichnet, dass** die Linseneinrichtung (9) die Lichtquelle (5) mehrseitig umgreifend angeordnet ist.

12. Vertikale Beleuchtungseinrichtung (1) nach mindestens einem der vorangehenden Ansprüche, **dadurch gekennzeichnet, dass** ein in Bezug auf das Trägerbauteil (2) distaler Endabschnitt des zweiten Lichtführungselements (4) gegenüber der ersten Reflektorfläche (6) nach vorn übersteht.

13. Vertikale Beleuchtungseinrichtung (1) nach mindestens einem der vorangehenden Ansprüche, **dadurch gekennzeichnet, dass** das zweite Lichtführungselement (4) an einem in Bezug auf das Trägerbauteil (2) distalen Rand (21) einen vorspringenden Randabschnitt (22) aufweist, welcher der Lichtquelle gegenüberliegend angeordnet ist.

14. Vertikale Beleuchtungseinrichtung (1) nach mindestens einem der vorangehenden Ansprüche, **dadurch gekennzeichnet, dass** an dem Trägerbauteil (2) in einer sich in der vertikalen Aufbaurichtung erstreckenden gestapelten Anordnung mindestens eine weitere Lichtquelle mit einer zugeordneten weiteren Reflektoranordnung angeordnet ist, welche der Reflektoranordnung mit dem ersten und dem zweiten Lichtführungselement (3, 4) entsprechend ausgebildet ist.

15. Außenbeleuchtungsvorrichtung zum Beleuchten einer Bodenfläche im Außenbereich, mit einer vertikalen Beleuchtungseinrichtung (1) nach mindestens einem der vorangehenden Ansprüche.
